# EUROPÄISCHE PATENTSCHRIFT

(11) **EP 2 245 639 B1**
(45) Veröffentlichungstag und Bekanntmachung des Hinweises auf die Patenterteilung: **02.11.2011**
(21) Anmeldenummer: 09712010.9
(22) Anmeldetag: 17.02.2009
(51) Int. Cl.: H01B 17/38, H01B 17/54

(54) **HOCHSPANNUNGSISOLATOR**
HIGH-VOLTAGE INSULATOR
ISOLATEUR À HAUTE TENSION

(30) Priorität: 21.02.2008 EP 08151725
(43) Veröffentlichungstag der Anmeldung: 03.11.2010
(73) Patentinhaber: ABB Technology AG, 8050 Zürich (CH)
(72) Erfinder: WIDMER, Bruno, CH-8645 Jona (CH); MAUROUX, Jean-Claude, CH-5502 Hunzenschwil (CH); LAKNER, Martin, CH-5412 Gebenstorf (CH); RITZER, Leopold, CH-5417 Untersiggenthal (CH); WEDER, Reto, CH-5245 Habsburg (CH)
(74) Vertreter: ABB Patent Attorneys
(86) Internationale Anmeldenummer: PCT/EP2009/051840
(87) Internationale Veröffentlichungsnummer: WO 2009/103696

(56) Entgegenhaltungen:
- CH-A- 89 623
- CH-A- 384 655
- DE-A1- 2 545 413
- DE-C- 533 573
- DE-C- 694 762
- DE-U- 1 771 092
- US-A- 1 830 870

## Beschreibung

### TECHNISCHES GEBIET

Die vorliegende Erfindung bezieht sich auf einen Hochspannungsisolator nach dem Oberbegriff von Patentanspruch 1, ein Verfahren zur Herstellung eines Hochspannungsisolators und ein Kühlelement mit diesem Hochspannungsisolator.

Der eingangs genannte Hochspannungsisolator enthält eine Metallarmatur, ein Isolierrohr, welches an einem als Tragring ausgebildeten Ende mit der Metallarmatur verklebt ist, und eine um die Achse des Isolierrohrs geführte, axialsymmetrische Klebfuge. Die Klebfuge ist nach innen von einer auf dem Tragring angeordneten Klebfläche und nach aussen von einer auf der Metallarmatur angeordneten Klebfläche begrenzt und mit einer abgebundenen Klebstoffschicht vakuumdicht ausgefüllt. Im allgemeinen ist bei diesem Hochspannungsisolator das vom Tragring abgewandte Ende des Isolierrohrs ebenfalls als Tragring ausgebildet und über eine Klebfuge mit einer weiteren Metallarmatur verbunden.

Ein solcher Isolator kann als Isolierstrecke bei einer passiven Kühlung eines hohe Ströme führenden Hochspannungsgeräts eingesetzt werden, wobei unter Hochspannung grundsätzlich eine Betriebsspannung grösser 1 kV zu verstehen ist. Der bevorzugte Spannungsbereich liegt jedoch unterhalb 100 kV und betrifft vor allem hochstromführende Apparate und Anlagen mit Nennspannungen von typischerweise 10 bis 50 kV.

Die Stromtragfähigkeit solcher Apparate und Anlagen ist thermisch begrenzt. Für Nennströme im Bereich von typischerweise 10 bis 50 kA, wie sie etwa in als Generatorschalter ausgebildeten Hochstromgeräten geführt werden, werden daher besonders aktive Kühlelemente (z.B. Luft-Luft-Wärmetauscher mit Ventilatoren) oder passive Kühlelemente mit besonders gutem Wirkungsgrad eingesetzt, wie insbesondere Wärmerohre (heat pipes), welche neben dem eingangs definierten Hochspannungsisolator auch einen Verdampfer und einen Wärmeaustauscher sowie ein Arbeitsmittel enthalten. Im Hochstromgerät durch Stromverluste entstehende Wärme wird hierbei zum Verdampfen des Arbeitsmittels benutzt. Das verdampfte Arbeitsmittel wird zu einem extern angeordneten Wärmeaustauscher transportiert und gibt dort durch Kondensation die im Hochstromgerät gebildete Verlustwärme wieder ab.

Als Generatorschalter ausgeführte Hochstromgeräte sind im allgemeinen einphasig gekapselt ausgeführt und weisen einen in der Kapselung angeordneten und auf Hochspannungspotential befindlichen Innenleiter auf. Durch Stromverluste am Innenleiter gebildete Wärme ist durch die Kapselung hindurch an die Umgebungsluft abzuführen. Dies bedeutet, dass sich zwischen einem auf Hochspannungspotential befindlichen Verdampfer und einem auf Erdpotential gehaltenen Kondensator des Wärmerohrs eine elektrisch isolierende Strecke befinden muss, die entsprechend der geforderten Hochspannung (z.B. 150 kV BIL) ausgelegt sein muss. Verdampfer und Wärmeaustauscher (Kondensator) sind an den beiden Enden des Hochspannungsisolators vakuumdicht verklebt.

Da bei einem solchen leistungsstarken, passiven Kühlelement bewegte Teile, wie Ventilatoren oder Gebläse, entfallen, kann mit diesem Kühlelement die Verlustwärme preiswert und effizient aus der Kapselung entfernt werden. Ferner ist ein solches Kühlelement wartungsfrei. Der Hochspannungsisolator erfüllt hierbei mehrere Funktionen, vor allem die des Führens des Arbeitsmittels und die des Trennens der Potentiale von Verdampfer und Kondensator. Die Zuverlässigkeit eines solchen leistungsstarken passiven Kühlelements und einer mit einem solchen Kühlelement ausgerüsteten Hochspannungsanlage ist nur dann gewährleistet, wenn der Isolator die vorgenannten Funktionen über viele Jahre erbringt. Ein solcher Isolator sollte daher über einen langen, typischerweise 20 Jahre betragenden, Zeitraum wartungsfrei sein. Eine solch grosse Langzeitstabilität setzt eine äusserst geringe Leckrate voraus. Ein Verlust an Arbeitsmittel und ein Eindringen von Luft und Feuchte werden so vermieden.

### STAND DER TECHNIK

Ein Hochspannungsisolator der vorgenannten Art ist beschrieben in DE 694 762 C. Dieser Hochspannungsisolator weist eine Metallkappe d und einen mit der Metallkappe verfugten Stabisolator a auf. In die Metallkappe ist eine Nut c eingeformt, in die ein ringförmig ausgebildeter Einspannkopf b des Stabisolators a unter Bildung der Verfugung eindringt. Ein zwischen der Kappe und dem Einspannkopf vorhandener Hohlraum ist durch eine Schicht g eines erstarrenden Bindemittels angefüllt. Zum Einbringen des Bindemittels und zur Sicherung einer gleichmässigen Härtung desselben ist die Kappe d mit Kanälen h versehen. Um ein Eindringen von Wasser zu verhüten, werden diese Kanäle nach dem Einbringen und Härten des Bindemittels mit einer elastischen Masse verschlossen.

Die Fertigung eines solchen Hochspannungsisolators ist relativ aufwendig, da das Bindemittel von aussen durch die Metallkappe hindurch in den von zwei Fügeteilen begrenzten Hohlraum eingebracht werden muss. Zudem können beim Einbringen des Bindemittels durch die Kanäle Luftblasen oder Wasser in den Hohlraum gelangen und hierbei die dielektrische Festigkeit des Isolators herabsetzen.

DE 533 573 C zeigt einen als Stützer einer Hochspannungsleitung eingesetzten Hochspannungsisolator mit einem einseitig geschlossenen Isolierhohlkörper a, der in eine geerdete Fassung b eingekittet ist und eine die Hochspannungsleitung tragende Kappe trägt.

In CH 89 623 A ist ein Hochspannungsisolator beschrieben, bei dem die Aussenfläche eines Isolierkörpers o innerhalb einer hohlen Metallkappe m eine wulstartige Verdickung p aufweist, über die die Kappe hinausragt. Eine hohe elektrische Feldstärke und damit Glimmen oder Gleitfunken am Tripelpunkt von Metallkappe, Isolierkörper und Luft werden so vermieden.

Ein weiterer Hochspannungsisolator ist in WO 2006/053552 A1 beschrieben. Der beschriebene Hochspannungsisolator ist Teil eines als Wärmerohr ausgebildeten, hohlen Kühlelements, welches der Abfuhr von Wärme aus einer Generatorableitung dient. Er weist in koaxialer Anordnung ein mechanisch tragendes Isolierrohr aus einem mit Fasern und/oder Füllstoff verstärktem Polymer und aus koaxial gehaltenen Diffusionsbarrieren auf sowie zwei hohle Metallarmaturen, die vakuumfest mit den beiden, jeweils als Tragring ausgebildeten Enden des Isolierrohrs verklebt sind. Zwischen einer Klebfläche jedes der beiden Tragringe und einer Klebfläche jeder der beiden Metallarmaturen ist eine von der Stirnseite jedes Tragrings auf seine Mantelfläche erstreckte Klebfuge vorgesehen, die mit einer abgebundenen Klebstoffschicht vakuumdicht ausgefüllt ist.

An der einen der beiden Metallarmaturen ist ein auf dem Potential eines Hochspannungsleiters gehaltener Verdampfer befestigt, an der anderen Armatur ein auf dem Potential einer geerdeten Kapselung gehaltener Kondensator. Der Hochspannungsisolator bildet eine Isolierstrecke eines Kühlelements, welches durch Stromverluste im Hochspannungsleiter gebildete Wärme auf die Kapselung überträgt. Hierbei dient ein im Inneren des Kühlelements befindliches Arbeitsmittel, wie insbesondere Aceton oder ein Hydro-Fluor-Äther, der Wärmeübertragung und zirkuliert dabei als Dampf vom Verdampfer durch das Isolierrohr zum Kondensator, in dem der Dampf unter Abgabe der Wärme als Flüssigkeit kondensiert. Die Flüssigkeit wird durch den Hochspannungsisolator wieder zum Verdampfer zurückgeführt. Der Hochspannungsisolator dient daher nicht nur als Isolierstrecke, sondern auch als Leitung für das Arbeitsmittel. Da diese Leitung ein chemisches Medium aufnimmt, einer Dauertemperatur von typischerweise 80°C ausgesetzt ist und über viele, typischerweise 20, Jahre flüssigkeits-, gas- und vakuumdicht sein muss, werden an die Klebestoffverbindungen zwischen den jeweils als Tragring ausgebildeten beiden Enden des Isolierrohrs und den Metallarmaturen hohe Anforderungen gestellt.

### DARSTELLUNG DER ERFINDUNG

Der Erfindung, wie sie in den Patentansprüchen angegeben ist, liegt die Aufgabe zugrunde, einen Hochspannungsisolator der eingangs genannten Art zu schaffen, welcher eine geringe Leckrate aufweist und sich auch nach langjährigem Betrieb unter starker mechanischer, elektrischer, thermischer und chemischer Belastung durch eine grosse Betriebssicherheit auszeichnet, sowie ein Verfahren zur Herstellung dieses Hochspannungsisolators und ein diesen Isolator enthaltendes Kühlelement anzugeben.

Beim Hochspannungsisolator nach der Erfindung trägt eine innere Flanke einer in eine Metallarmatur eingeformten Nut eine erste Dichtungsfläche, welche einen Tragring eines Isolierrohrs zentriert, und ist in den Tragring eine zweite Dichtungsfläche eingeformt. Beide Dichtungsflächen sind derart angeordnet und ausgebildet, dass beim Verfugen von Isolierrohr und Metallarmatur die beiden Dichtungsflächen unter Bildung einer Dichtung aufeinander gleiten und der als Verdrängungskörper wirkende Tragring vor dem Verfugen in die Nut eingebrachten Klebstoff in eine beim Verfugen zwischen einer Aussenfläche des Tragrings und einer äussere Flanke der Nut gebildete Klebfuge presst.

Durch die geeignete Anordnung und Ausbildung von Metallarmatur und Isolierrohr wird die Fertigung des Hochspannungsisolators erheblich vereinfacht. Der vorm Verfugen in die Nut eingebrachte Klebstoff wird lediglich durch die beim Fügen aufgebrachte Kraft in die Klebfuge gepresst. Durch die Metallarmatur erstreckte und der Zufuhr von Klebstoff dienende Kanäle und in die Kanäle einspeisende Vorrichtungen zur Erzeugung von komprimiertem Klebstoff können daher entfallen. Mit einfachen Mitteln und in vergleichsweise kurzer Zeit wird so eine besonders homogene und frei von unerwünschten Lufteinschlüssen gehaltene, abgebundene Klebstoffschicht zwischen dem Tragring und der Metallarmatur erreicht. Klebflächen der beiden miteinander verklebten Teile sind zu 100% mit abgebundenem Klebstoff überdeckt und die gesamte Klebfuge ist vollständig mit abgebundenem Klebstoff ausgefüllt.

Wegen der beim Verfugen aufeinander gleitenden und dabei eine Dichtung für den Klebstoff bildenden Dichtungsflächen wird der Klebstoff beim Verfugen einem statischen Druck ausgesetzt, der ausreicht, um eine in axialer Richtung weit über die beiden Dichtungsflächen hinaus erstreckte Klebfuge vollständig mit Klebstoff zu füllen. Im abgebundenen Klebstoff nicht zu vermeidende Diffusionswege für Luft und Wasser werden so gross gehalten. Daher zeichnen sich der Hochspannungsisolator nach der Erfindung und ein diesen Hochspannungsisolator enthaltendes Kühlelement durch eine sehr geringe Leckrate und durch hervorragendes dielektrisches Verhalten, wie insbesondere eine hohe Kriechstromfestigkeit, aus. Hochspannungsisolator und Kühlelement nach der Erfindung weisen dementsprechend eine hohe Langzeitstabilität auf. Zudem können nun bei der Fertigung des Isolators auch Metallarmaturen verwendet werden, die nach Fertigstellung des Isolators einen lediglich vom Inneren des Isolierrohrs aus zugänglichen Hohlraum umschliessen.

Ist der Endabschnitt des Tragrings auf dem Grund der Nut abgestützt, dann erhöhen sich die guten mechanischen Eigenschaften des Hochspannungsisolators zusätzlich und es wird dann bei der Fertigung praktisch der gesamte Klebstoff vom Nutgrund in die Klebfuge gepresst, wodurch mit wenig Klebstoff eine gute Klebverbindung erreicht wird.

Erstreckt sich die Klebfuge in den Grund der Nut und ist sie an dem vom Nutgrund abgewandten Ende mit mindestens einer durch die Metallarmatur nach aussen geführten Entlüftungsöffnung verbunden, dann können beim Verkleben von Isolierrohr und Metallarmatur überschüssiger Klebstoff und Luft aus der gesamten Klebfuge entweichen. Es wird so wirksam verhindert, dass in den dielektrisch besonders kritischen Grenzbereich zwischen Metallarmatur, Isolierrohr und Luft (Tripelpunkt) Klebstoff gelangt, wodurch eine mechanisch, vakuumtechnisch und dielektrisch besonders hochwertige Klebverbindung zwischen Isolierrohr und Metallarmatur sichergestellt ist.

Erstreckt sich die äussere Nutflanke in axialer Richtung weiter als die innere Nutflanke und ist an dem vom Nutgrund abgewandten Ende der äusseren Nutflanke eine den Tragring zentrierende Führungsfläche eingeformt, dann können in fertigungstechnisch vorteilhafter Weise diese Führungsfläche und die in die innere Nutflanke eingeformte zentrierende Dichtungsfläche eine geringe Ausdehnung in axialer Richtung aufweisen. Eine sichere Zentrierung des Isolierrohrs über zwei in axialer Richtung mit relativ grossem Abstand in der Metallarmatur gehaltene Führungsflächen ist dann ja sichergestellt.

Nicht zu vermeidende mechanische Spannungen in der abgebundenen Klebstoffschicht werden erheblich reduziert, wenn der Querschnitt der Klebfuge vom Nutgrund zur Entlüftungsöffnung hin abnimmt. Ein solcher Querschnitt wird in fertigungstechnisch vorteilhafter Weise durch konische Ausbildung der auf dem Isolierrohr angeordneten Klebfläche und durch zylindrische Ausbildung der auf der Metallarmatur angeordneten Klebfläche erreicht.

Ist in mindestens eine der vorgenannten beiden Klebflächen mindestens eine vorwiegend in Umfangsrichtung erstreckte Rippe eingeformt, dann wird der Diffusionsweg für von aussen in die Klebfuge eindringende Feuchtigkeit und Luft verlängert und so das unerwünschte Eindringen von Feuchtigkeit und Luft ins Innere des Hochspannungsisolators weitgehend vermieden. Zugleich wird so auch dem Aneinanderreihen mehrerer kleiner Luftblasen in axialer Richtung in der Klebstelle entgegengetreten und wird so eine vakuumtechnisch dichte Klebstelle erreicht.

Bei einem zur Herstellung dieses oder eines weiteren Hochspannungsisolators mit einer Metallarmatur, einem Isolierrohr und einer um die Achse des Isolierrohrs geführten, ringförmig ausgebildeten Klebfuge, die nach innen von einem Tragring des Isolierrohrs und nach aussen von der Metallarmatur begrenzt ist, geeigneten Verfahren wird vor dem Verfugen die Nut zumindest teilweise mit gleichmässig in Umfangsrichtung in der Nut verteiltem, flüssigem Klebstoff gefüllt, wird beim Verfugen der flüssige Klebstoff durch den als Verdrängungskörper wirkenden Tragring aus der Nut in die Klebfuge gepresst, und werden überschüssiger Klebstoff und Luft beim Pressvorgang über mindestens eine durch die Metallarmatur geführte Entlüftungsöffnung aus der Klebfuge nach aussen entfernt.

Der flüssige Klebstoff wird daher luftblasenfrei und gut verteilt in die Klebfuge eingebracht, wodurch in sicherer und gut reproduzierbarer Weise eine vakuumdichte Klebverbindung erreicht wird. Mit dem Verfahren können daher vakuumdichte Hochspannungsisolatoren geringer Leckrate und hoher Lebensdauer praktisch ohne Ausschuss gefertigt werden.

Weitere Merkmale und weitere vorteilhafte Wirkungen der Erfindung ergeben sich aus dem nachfolgend beschriebenen Ausführungsbeispiel.

### KURZE BESCHREIBUNG DER FIGUREN

Anhand von Zeichnungen wird dieses Ausführungsbeispiel der Erfindung näher erläutert. Hierbei zeigt:
- Fig. 1: eine Aufsicht auf einen längs einer Rohrachse geführten Schnitt durch einen als Kühlelement ausgebildeten Hochspannungsisolator nach der Erfindung,
- Fig. 2: in vergrösserter Darstellung eine Metallarmatur des Hochspannungsisolators gemäss Fig.1, in die beim Fertigen des Isolators gerade flüssiger Klebstoff eingebracht wird,
- Fig. 3: die Metallarmatur gemäss Fig.2, welche nach dem Einbringen des Klebstoffs gerade mit einem Isolierrohr des zu fertigenden Isolators verfugt wird, und
- Fig. 4: die Metallarmatur gemäss Fig.3, welche nach dem Verfugen mit einer ausgehärteten Klebstoffschicht an einem als Tragring ausgebildeten Ende des Isolierrohrs festgesetzt ist.

### WEG ZUR AUSFÜHRUNG DER ERFINDUNG

In allen Figuren beziehen sich gleiche Bezugszeichen auf gleichwirkende Teile. Ein in Fig.1 dargestellter rohrförmiger Hochspannungsisolator enthält ein längs einer Achse A erstrecktes und auf seiner Aussenseite mit einer kriechwegverlängernden Beschirmung versehenes Isolierrohr 1. Das Isolierrohr 1 ist aus einem polymeren Verbundstoff, beispielsweise auf der Basis eines Duromers, wie etwa eines Epoxids, und eines Füllstoffs, wie etwa Quarzmehl oder Glasfasern, gefertigt, kann aber auch aus einer Keramik, wie beispielsweise Porzellan, hergestellt sein. Die beiden Enden des Isolierrohrs 1 sind jeweils als Tragring 10 bzw. 10' ausgebildet und sind in koaxialer Anordnung jeweils vakuumdicht mit einer Metallarmatur 2 bzw. 2' verklebt. Ersichtlich ist die obere Armatur 2 ringförmig ausgebildet und mit einem Aussengewinde 20 und einer um das Isolierrohr geführten Feldelektrode 21 versehen, welche bei Betrieb des Isolators das von der anliegenden Hochspannung hervorgerufene elektrische Feld in dem von Metallarmatur, Isolierrohr und umgebender Luft gebildeten Tripelpunkt steuert. Auf das Aussengewinde 20 kann ein Metallgefäss vakuumdicht aufgeschraubt werden. Das Innere dieses Gefässes ist dann vakuumdicht mit dem Inneren des Isolierrohrs 1 verbunden. Die untere Armatur 2' enthält eine um das Isolierrohr 1 geführte Feldelektrode 21' und ist ersichtlich bereits als Gefäss ausgebildet. Daher weist die Armatur 2' einen mit dem Inneren des Rohrs 1 kommunizierenden Hohlraum auf.

Ein so verschlossener Isolator kann mit einem Arbeitsmittel, wie insbesondere Aceton oder Hydro-Fluor-Äther, gefüllt sein. Beim Einbau in eine Hochspannungsanlage wird dann die Armatur 2' thermisch leitend an einem mit grossen Nennströmen belasteten Stromleiter befestigt, während das an der Armatur 2 gehaltene Metallgefäss mit einer auf Erdpotential befindlichen und der Abfuhr von Wärme dienenden Metallkapselung verbunden werden kann. Der Hochspannungsisolator ist dann ein Kühlelement, welches dem Stromleiter in der als Verdampfer dienenden Metallarmatur 2' durch Verdampfen von flüssigem Arbeitsmittel Wärme entzieht, die durch Kondensation des verdampften Arbeitsmittels an dem als Kondensator dienenden, gekühlten Metallgefäss nach aussen abgeführt wird.

Die beiden Tragringe 10, 10' sind identisch ausgebildet. Wie in Fig.3 beim Tragring 10 gezeigt ist, enthalten die Tragringe 10, 10' auf ihrer Aussenseite jeweils eine am Ende des Isolierrohrs 1 ansetzende konische Klebfläche 11 sowie eine sich daran anschliessende zylindrische Führungsfläche 12. Ersichtlich weisen sie auf der Innenseite jeweils eine am Rohrende ansetzende zylindrische Fläche 13 auf, welche Dichtungs- und Führungsfunktion erfüllt. Die Flächen 11, 12 und 13 sind durch spanabhebendes Bearbeiten, wie Drehen und/oder Schleifen, in die Tragringe 10, 10' eingeformt.

Auch die mit den Tragringen 10, 10' verklebten Teile der Metallarmaturen 2, 2' sind identisch ausgebildet. Wie in den Figuren 2 bis 4 bei der Metallarmatur 2 gezeigt ist, enthalten sie jeweils einen Absatz 22, in den eine um die Achse des Isolierrohrs 1 geführte, ringförmige Nut 23 eingeformt ist. Diese Nut 23 weist in koaxialer Anordnung zwei vorwiegend längs der Achse A ausgerichtete Flanken auf. Die innere Flanke trägt eine den Tragring 10 zentrierende Dichtungsfläche 24. Die äussere Flanke trägt eine bis in den Grund der Nut 23 erstreckte zylindrische Klebfläche 25. Oberhalb der Klebfläche 25 sind mehrere in Umfangsrichtung gleichmässig verteilte Entlüftungsöffnungen 26 vorwiegend radial nach aussen durch die Metallarmatur 2 geführt. An dem vom Nutgrund abgewandten Ende der äusseren Flanke ist oberhalb der Entlüftungsöffnungen 26 eine den Tragring 10 zentrierende, zylindrische Führungsfläche 27 in die Metallarmatur 2 eingeformt.

Fig. 4 ist zu entnehmen, dass die Klebflächen 11 und 25 eine in den Grund der Nut 23 erstreckte und ringförmig um die Achse A geführte Klebfuge 30 begrenzen, die mit einer abgebundenen Klebstoffschicht vakuumdicht ausgefüllt ist. Da sich die Klebfläche 11 vom Grund der Nut 23 nach oben konisch erweitert und da die Klebfläche 25 zylindrisch ist, nimmt der Querschnitt der Klebfuge 30 vom Grund der Nut 23 zu den Entlüftungsöffnungen 26 hin ab. In mindestens eine der Klebflächen 11, 25 kann mindestens eine vorwiegend im Umfangsrichtung erstreckte Rippe 28 (in Fig.2 gestrichelt angedeutet) eingeformt sein.

Zum Fertigen des Hochspannungsisolators wird die Metallarmatur 2 - wie in Fig.2 dargestellt - so eingespannt, dass die ringförmige Nut 23 horizontal ausgerichtet und von oben zugänglich ist. In die Nut wird mit Hilfe eines in Fig.2 schematisch dargestellten statischen Mischers 31 flüssiger Klebstoff 32, beispielsweise ein Zweikomponentenkleber auf der Basis eines Epoxids, in die ringförmige Nut 23 eingebracht und gleichmässig über den gesamten Umfang der Nut verteilt. Bei einem für Hochspannungen von 10 bis 30 kV eingesetzten Isolierrohr mit einem Durchmesser von typischerweise 40 bis 60 mm werden typischerweise 2 bis 3 ml Klebstoff in die Nut eingebracht.

Wie aus Fig.3 ersichtlich ist, wird dann das Isolierrohr 1 in Richtung eines Pfeils 33 von oben in die Metallarmatur 2 eingeschoben und mit der Metallarmatur unter Bildung der Klebfuge verfugt. Beim Verfugen dringt der freie Endabschnitt des Tragrings 10 in die Nut 23 ein. Die beiden Führungsflächen 12 bzw. 13 des Tragrings 10 gleiten hierbei auf den entsprechenden Führungsflächen 24 bzw. 27 der Metallarmatur 2 und sorgen dafür, dass das Isolierrohr 1 zentriert wird. Sobald der freie Endabschnitt des Tragrings 10 in den Klebstoff 32 eindringt, wirkt der Tragring 10 als Verdrängungskörper und presst den Klebstoff nach oben. Da die Führungsflächen 13 und 24 als Dichtungsflächen ausgebildet sind und beim Aufeinandergleiten eine Dichtung für den Klebstoff 32 bilden, wird der verdrängte Klebstoff 32 vom Grund der Nut entlang den Klebflächen 11 und 25 in die Klebfuge gepresst. Überschüssiger Klebstoff und Luft entweichen durch die mit der Klebfuge verbundenen Entlüftungsöffnungen 26 nach aussen.

Sobald der Tragring, beispielsweise mit seinem freien Ende, an der Metallarmatur 2 anschlägt, ist der Füge- und Verdrängungsprozess beendet und ist dann - wie in Fig.4 dargestellt - die Klebfuge 30 vollständig mit Klebstoff gefüllt. Nach Aushärten bei erhöhter Temperatur, typischerweise 60 bis 90°C, wird eine Klebstelle erreicht, die sich durch eine hohe mechanische Zugscherfestigkeit von typischerweise 20 [N/mm²] und eine gute Vakuumdichtigkeit mit einer Leckrate von weniger als 10⁻⁹ [mbar l/s] auszeichnet. Da der überschüssige Klebstoff beim Füge- und Verdrängungsprozess in den Entlüftungsöffnungen 26 durch die Metallarmatur 2 hindurch nach aussen geführt wird, kann das Eindringen von Klebstoff in einen oberhalb der Öffnungen 26 angeordneten luftgefüllten Ringraum, der durch das freie Ende der Metallarmatur 2 und das Isolierrohr 1 begrenzt ist, vermieden werden. Durch geeignete Massnahmen, wie etwa eine definierte, radial erstreckte und in Umfangsrichtung um die Achse A geführte Luftstrecke zwischen dem Isolierrohr 1 und dem freien Ende der Metallarmatur 2 sowie durch Ausbildung des freien Endes der Metallarmatur 2 als feldsteuernder Wulst kann das elektrische Feld im dielektrisch kritischen Ringraum gesteuert und können unerwünschte elektrische Teilentladungen wirksam vermieden werden.

Eine gute Verteilung des Klebstoffs 32 in der Klebfuge 30 und damit eine lunkerfreie, abgebundene Klebstoffschicht wird dadurch erreicht, dass der Klebstoff vor dem Verfugen, etwa durch Verdrehen von Armatur 2 und Mischer 30 gegeneinander, besonders gleichmässig in der Nut 23 eingebracht wird. Dadurch, dass sich der Querschnitt der Klebfuge in Strömungsrichtung des flüssigen Klebstoffs 32 verringert, gelangt der flüssige Klebstoff sehr gleichmässig und luftblasenfrei vom Nutgrund in die Klebfuge 30. Daher wird so eine lunkerfreie abgebundene Klebstoffschicht an der Klebstelle erreicht. Darüber hinaus nimmt die Dicke dieser Klebstoffschicht zur Stirnseite des Tragrings 10 hin zu. Unerwünschte Spannungsüberhöhungen am Ende des Isolierrohrs 1 werden so stark reduziert.

Durch die mindestens eine Rippe 28 wird der Diffusionsweg für von aussen in die Klebfuge 30 eindringende Feuchtigkeit und Luft verlängert und das unerwünschte Eindringen von Feuchtigkeit und Luft ins Innere des Hochspannungsisolators wesentlich herabgesetzt. Zugleich wird hierdurch auch das Aneinanderreihen mehrerer kleiner Luftblasen in axialer Richtung in der Klebstelle vermieden, wodurch Güte und Dichtigkeit der Klebstelle zusätzlich verbessert werden.

In entsprechender Weise kann das Isolierrohr 1 auch mit der Metallarmatur 2' verklebt werden. Durch diese Verklebung wird ein vakuumdichter Hohlraum erreicht, der lediglich über den Tragring 10 resp. die Metallarmatur 2 von aussen zugänglich ist.

### BEZUGSZEICHENLISTE

- A: Achse
- 1: Isolierrohr
- 2, 2': Metallarmaturen
- 10, 10': Tragringe
- 11: Klebfläche
- 12: Führungsfläche
- 13: Dichtungsfläche
- 20: Aussengewinde
- 21, 21': Feldelektroden
- 22: Absatz
- 23: Nut
- 24: Dichtungsfläche
- 25: Klebfläche
- 26: Entlüftungsöffnungen
- 27: Führungsfläche
- 28: Rippe
- 30: Klebfuge
- 31: statischer Mischer
- 32: Klebstoff
- 33: Pfeil

## Patentansprüche

1. Hochspannungsisolator mit
- einer Metallarmatur (2, 2'),
- einem mit der Metallarmatur verfugten Isolierrohr (1), welches an einem als Tragring (10, 10') ausgebildeten Ende mit der Metallarmatur verklebt ist,
- einer um die Achse (A) des Isolierrohrs geführten Klebfuge (30), die nach innen von einer auf dem Tragring angeordneten ersten Klebfläche (11) und nach aussen von einer auf der Metallarmatur angeordneten zweiten Klebfläche (25) begrenzt und mit einer abgebundenen Klebstoffschicht ausgefüllt ist, und mit
- einer in die Metallarmatur eingeformten und um die Achse des Isolierrohrs geführten, ringförmigen Nut (23), welche einen Endabschnitt des Tragrings aufnimmt und in koaxialer Anordnung zwei vorwiegend axial ausgerichtete Flanken aufweist, von denen die äussere die zweite Klebfläche (25) trägt, **dadurch gekennzeichnet, dass** die innere Flanke eine den Tragring (10) zentrierende erste Dichtungsfläche (24) trägt, dass in den Tragring (10) eine zweite Dichtungsfläche (13) eingeformt ist, und dass die erste und die zweite Dichtungsfläche derart angeordnet und ausgebildet sind, dass beim Verfugen von Isolierrohr (1) und Metallarmatur (2) die erste (24) und die zweite Dichtungsfläche (13) unter Bildung einer Dichtung aufeinander gleiten und der als Verdrängungskörper wirkende Tragring (10) vor dem Verfugen in die Nut (23) eingebrachten Klebstoff (32) in die Klebfuge (30) presst.

2. Isolator nach Anspruch 1, **dadurch gekennzeichnet, dass** der Endabschnitt des Tragrings (10) auf dem Grund der Nut (23) abgestützt ist.

3. Isolator nach einem der Ansprüche 1 oder 2, **dadurch gekennzeichnet, dass** die Klebfuge (30) in den Grund der Nut (23) erstreckt und an dem vom Nutgrund abgewandten Ende mit mindestens einer durch die Metallarmatur (2) nach aussen geführten Entlüftungsöffnung (26) verbunden ist.

4. Isolator nach Anspruch 3, **dadurch gekennzeichnet, dass** die äussere Nutflanke sich in axialer Richtung länger erstreckt als die innere Nutflanke, und dass an dem vom Nutgrund abgewandten Ende der äusseren Nutflanke eine den Tragring zentrierende Führungsfläche (27) eingeformt ist.

5. Isolator nach einem der Ansprüche 3 oder 4, **dadurch gekennzeichnet, dass** der Querschnitt der Klebfuge (30) vom Nutgrund zur Entlüftungsöffnung (26) hin abnimmt.

6. Isolator nach Anspruch 5, **dadurch gekennzeichnet, dass** die erste Klebfläche (11) konisch und die zweite Klebfläche (25) zylindrisch ausgebildet ist.

7. Isolator nach einem der Ansprüche 1 bis 6, **dadurch gekennzeichnet, dass** in die erste (11) und/oder zweite Klebfläche (25) mindestens eine vorwiegend in Umfangsrichtung erstreckte Rippe (28) eingeformt ist.

8. Isolator nach einem der Ansprüche 1 bis 7, **dadurch gekennzeichnet, dass** die Metallarmatur (2') einen lediglich zum Isolierrohr (1) hin geöffneten Hohlraum umschliesst.

9. Kühlelement mit einem Hochspannungsisolator nach Anspruch 8, **dadurch gekennzeichnet, dass** die Metallarmatur (2') als Verdampfer ausgebildet ist.

10. Verfahren zur Herstellung eines Hochspannungsisolators mit einer Metallarmatur (2), einem Isolierrohr (1) und einer um die Achse (A) des Isolierrohrs geführten, ringförmig ausgebildeten Klebfuge (30), die nach innen von einem Tragring (10) des Isolierrohrs (1) und nach aussen von der Metallarmatur (2) begrenzt ist, bei dem das Isolierrohr durch Einbringen eines Endabschnitts des Tragrings in eine in die Metallarmatur eingeformte und um die Achse des Isolierrohrs geführte, ringförmige Nut (23) mit der Metallarmatur verfugt wird und die verfugten Teile miteinander verklebt werden, **dadurch gekennzeichnet, dass** vor dem Verfugen die Nut (23) zumindest teilweise mit gleichmässig in Umfangsrichtung der Nut verteiltem, flüssigem Klebstoff (32) gefüllt wird, dass beim Verfugen der flüssige Klebstoff (32) durch den als Verdrängungskörper wirkenden Tragring (10) aus der Nut (23) in die Klebfuge (30) gepresst wird, und dass überschüssiger Klebstoff und Luft beim Pressvorgang über mindestens eine durch die Metallarmatur (2) geführte Entlüftungsöffnung (26) aus der Klebfuge (30) nach aussen entfernt werden.

## Claims

1. High-voltage insulator with
- a metal armature (2, 2'),
- an insulating tube (1) joined to the metal armature, which is adhesively bonded to the metal armature at an end formed as a supporting ring (10, 10'),
- an adhesive-bonding joint (30), which is disposed around the axis (A) of the insulating tube, is delimited inwardly by a first adhesive-bonding surface (11), arranged on the supporting ring, and outwardly by a second adhesive-bonding surface (25), arranged on the metal armature, and is filled with a hardened layer of adhesive, and with
- an annular groove (23), which is formed in the metal armature and disposed around the axis of the insulating tube, receives an end portion of the supporting ring and, in coaxial arrangement, has two mainly axially aligned flanks, of which the outer flank carries the second adhesive-bonding surface (25),
**characterized in that** the inner flank carries a first sealing surface (24), centering the supporting ring (10), **in that** a second sealing surface (13) is formed in the supporting ring (10), and **in that** the first and second sealing surfaces are arranged and formed in such a way that, when the insulating tube (1) and the metal armature (2) are joined, the first sealing surface (24) and the second sealing surface (13) slide on one another, thereby forming a seal, and the supporting ring (10) acting as a displacement body presses adhesive (32) that has been introduced into the groove (23) before the joining into the adhesive-bonding joint (30).

2. Insulator according to Claim 1, **characterized in that** the end portion of the supporting ring (10) is supported on the base of the groove (23).

3. Insulator according to either of Claims 1 and 2, **characterized in that** the adhesive-bonding joint (30) extends into the base of the groove (23) and is connected at the end remote from the base of the groove to at least one venting opening (26) that is led through the metal armature (2) to the outside.

4. Insulator according to Claim 3, **characterized in that** the outer groove flank extends further in the axial direction than the inner groove flank and **in that** a guiding surface (27) centering the supporting ring (10) is formed on the end of the outer groove flank that is remote from the base of the groove.

5. Insulator according to either of Claims 3 and 4, **characterized in that** the cross section of the adhesive-bonding joint (30) decreases from the base of the groove to the venting opening (26).

6. Insulator according to Claim 5, **characterized in that** the first adhesive-bonding surface (11) is of a conical formation and the second adhesive-bonding surface (25) is of a cylindrical formation.

7. Insulator according to one of Claims 1 to 6, **characterized in that** at least one rib (28) that is made to extend mainly in the circumferential direction is formed in the first adhesive-bonding surface (11) and/or second adhesive-bonding surface (25).

8. Insulator according to one of Claims 1 to 7, **characterized in that** the metal armature (2') encloses a hollow space that is only open toward the insulating tube (1).

9. Cooling element with a high-voltage insulator according to Claim 8, **characterized in that** the metal armature (2') is formed as an evaporator.

10. Method for producing a high-voltage insulator with a metal armature (2), an insulating tube (1) and an annular adhesive-bonding joint (30) which is disposed around the axis (A) of the insulating tube and delimited inwardly by a supporting ring (10) of the insulating tube (1) and outwardly by the metal armature (2), in which the insulating tube is joined to the metal armature by introducing an end portion of the supporting ring into an annular groove (23) formed in the metal armature and disposed around the axis of the insulating tube and the joined parts are adhesively bonded to one another, **characterized in that**, before the joining the groove (23) is filled at least partially with liquid adhesive (32) distributed uniformly in the circumferential direction of the groove, **in that** during the joining the liquid adhesive (32) is pressed out of the groove (23) into the adhesive-bonding joint (30) by the supporting ring (10) acting as a displacement body, and **in that** during the pressing operation excess adhesive and air are removed from the adhesive-bonding joint (30) to the outside by way of at least one venting opening (26) led through the metal armature (2).

## Revendications

1. Isolateur à haute tension, présentant
- une armature métallique (2, 2'),
- un tube isolant (1) collé sur l'armature métallique à une extrémité configurée comme bague de support (10, 10'),
- un joint collé (30) posé autour de l'axe (A) du tube isolant, délimité vers l'intérieur par une première surface de collage (11) disposée sur la bague de support et vers l'extérieur par une deuxième surface de collage (25) disposée sur l'armature métallique et rempli d'une couche d'adhésif durcie,
- une rainure annulaire (23) formée dans l'armature métallique autour de l'axe du tube isolant, qui reprend une partie d'extrémité de la bague de support et qui présente dans un agencement coaxial deux flancs orientés principalement dans la direction axiale et dont le flanc extérieur porte la deuxième surface de collage (25),
**caractérisé en ce que**
le flanc intérieur porte une première surface d'étanchéité (24) qui centre la bague de support (10), **en ce qu'**une deuxième surface d'étanchéité (13) est formée dans la bague de support (10),
**en ce que** la première et la deuxième surface d'étanchéité sont disposées et formées de telle sorte que lorsque le tube isolant (1) et l'armature métallique (2) sont assemblés, la première surface d'étanchéité (24) et la deuxième surface d'étanchéité (13) glissent l'une sur l'autre en formant un joint d'étanchéité et que la bague de support (10) qui agit comme corps de poussée repousse dans le joint collé (30) l'adhésif (32) apporté dans la rainure (23) avant l'assemblage.

2. Isolateur selon la revendication 1, **caractérisé en ce que** la partie d'extrémité de la bague de support (10) s'appuie sur le fond de la rainure (23).

3. Isolateur selon l'une des revendications 1 ou 2, **caractérisé en ce que** le joint collé (30) s'étend au fond de la rainure (23) et est relié à l'extrémité non tournée vers le fond de la rainure à au moins une ouverture (26) d'évacuation d'air qui s'ouvre sur l'extérieur à travers l'armature métallique (2).

4. Isolateur selon la revendication 3, **caractérisé en ce que** le flanc extérieur de la rainure s'étend dans la direction axiale plus loin que le flanc intérieur de la rainure et **en ce qu'**une surface de guidage (27) qui centre la bague de support est formée sur l'extrémité, non tournée vers le fond de la rainure, du flanc extérieur de la rainure.

5. Isolateur selon l'une des revendications 3 ou 4, **caractérisé en ce que** la section transversale du joint collé (30) diminue depuis le fond de la rainure jusqu'à l'ouverture (26) d'évacuation d'air.

6. Isolateur selon la revendication 5, **caractérisé en ce que** la première surface de collage (11) a une forme conique et la deuxième surface de collage (25) une forme cylindrique.

7. Isolateur selon l'une des revendications 1 à 6, **caractérisé en ce qu'**au moins une nervure (28) qui s'étend principalement dans la direction périphérique est formée dans la première surface de collage (11) et/ou dans la deuxième surface de collage (25).

8. Isolateur selon l'une des revendications 1 à 7, **caractérisé en ce que** l'armature métallique (2') entoure une cavité qui s'ouvre uniquement sur le tube isolant (1).

9. Elément de refroidissement doté d'un isolateur de haute tension selon la revendication 8, **caractérisé en ce que** l'armature métallique (2') est configurée comme évaporateur.

10. Procédé de fabrication d'un isolateur de haute tension doté d'une armature métallique (2), d'un tube isolant (1) et d'un joint collé (30) de forme annulaire formé autour de l'axe (A) du tube isolant, délimité vers l'intérieur par une bague de support (10) du tube isolant (1) et à l'extérieur par l'armature métallique (2), le tube isolant étant assemblé avec l'armature métallique par insertion d'une partie d'extrémité de la bague de support dans une rainure annulaire (23) formée dans l'armature métallique et autour de l'axe du tube isolant, les pièces assemblées étant collées l'une à l'autre,
**caractérisé en ce que**
avant l'assemblage, la rainure (23) est remplie au moins en partie par un adhésif liquide (32) réparti uniformément dans la direction périphérique de la rainure,
**en ce que** lors de l'assemblage, l'adhésif liquide (32) est refoulé hors de la rainure (23) pour pénétrer dans le joint collé (30) par la bague de support (10) qui agit comme corps de refoulement et
**en ce que** lors de l'opération de poussée, l'adhésif en excès et l'air sont évacués hors du joint collé (30) par au moins une ouverture (26) d'évacuation d'air formée à travers l'armature métallique (2).
